# EUROPÄISCHE PATENTSCHRIFT

(11) **EP 0 931 709 B1**
(45) Veröffentlichungstag und Bekanntmachung des Hinweises auf die Patenterteilung: **18.09.2002**
(21) Anmeldenummer: 98250455.7
(22) Anmeldetag: 30.12.1998
(51) Int. Cl.: B61C 13/04

(54) **Hängebahn, insbesondere Einschienen-Elektrohängebahn**
Overhead conveyor, especially electric overhead conveyor with monorail
Convoyeur suspendu, notamment convoyeur éléctrique suspendu avec monorail

(30) Priorität: 16.01.1998 DE 19802186
(43) Veröffentlichungstag der Anmeldung: 28.07.1999
(73) Patentinhaber: Siemens Aktiengesellschaft, 80333 München (DE)
(72) Erfinder: Ostholt, Rüdiger, 58300 Wetter (DE); Weber, Sigurd Volker, 58300 Wetter (DE)

(56) Entgegenhaltungen:
- DE-A- 4 206 493
- DE-U- 8 910 633
- FR-A- 2 291 074

## Beschreibung

Die Erfindung betrifft eine Hängebahn, insbesondere Einschienen-Elektrohängebahn, gemäß dem Oberbegriff des Anspruchs 1.

Aus der deutschen Offenlegungsschrift DE 196 10 118 A1 ist bereits eine Hängebahn mit einem entlang einer Profilschiene geführten Fahrwerk bekannt. Das Fahrwerk besteht im wesentlichen aus einem Rahmen und einem über ein an dem Rahmen angeordneten Elektromotor antreibbaren Laufrad. Das Laufrad läuft auf der oberen Lauffläche der Profilschiene ab, zu der wenigstens in den von der horizontalen abweichenden Bereichen parallel hierzu Zusatzschienen verlaufen. An diesen Zusatzschienen laufen Reibräder ab, die im direkten Kontakt mit der Lauffläche des Laufrades stehen und zur Erhöhung des Anpressdruckes des Laufrades auf die Lauffläche der Profilschiene und als zusätzliche Antriebselemente dienen. Hierzu sind zwei Reibräder vorgesehen, die jeweils in Fahrtrichtung gesehen vor und hinter der Achse des Laufrades und von oben dem Laufrad zugeordnet sind. Die Reibräder werden jeweils über Kniehebel mit einem Scharniergelenk an dem Rahmen gehalten und sind zusätzlich über eine ihre Achsen aufnehmende Verbindungsstange miteinander verbunden. Die Verbindungsstange ist hierbei oberhalb des Laufrades und in Fahrtrichtung verlaufend angeordnet. Die Achsen der Reibräder sind in Fahrtrichtung verschiebbar in der Verbindungsstange gelagert, um den Reibrädern die Möglichkeit zu geben, bei Toleranzen des Abstandes zwischen der Oberfläche der Profilschiene und der Zusatzschiene durch eine Bewegung aufeinander zu oder voneinander weg diese Toleranzen auszugleichen. Hierbei wird gleichzeitig eine Aufrechterhaltung der Anpreßkraft des Laufrades auf die Oberfläche der Profilschiene und der Reibräder auf die Zusatzschiene gewährleistet. Um dies zu erreichen, sind die Achsen der Hilfsräder in der Verbindungsstange über ein Federelement zueinander beaufschlagt. Desweiteren sind die Hebel des L-förmigen Kniegelenkes über Feder- bzw. Dämpfungselemente miteinander verbunden, um Schwingungen oder Vibrationen der Reibräder beim Ablaufen entlang der Zusatzschiene zu vermeiden. Auch soll hierdurch ein sicheres Anliegen der Hilfsräder am Laufrad für eine Vergleichmäßigung der Anpreßkraft in sämtlichen Streckabschnitten sorgen.

Der vorliegenden Erfindung liegt die Aufgabe zugrunde, eine Hängebahn, insbesondere Einschienen-Elektrohängebahn, zu schaffen, deren angetriebenes Fahrwerk bei gleichzeitig konstruktiv einfacher Bauweise verbesserte Traktionseigenschaften aufweist und daher insbesondere zum Einsatz in Steigungsund Gefällestrecken einsetzbar ist.

Diese Aufgabe wird bei einer Hängebahn, insbesondere Einschienen-Elektrohängebahn, durch die im Anspruch 1 aufgeführten Merkmale gelöst. Vorteilhafte Ausgestaltungen der Erfindung sind in den Unteransprüchen 2 bis 10 angegeben.

Erfindungsgemäß wird durch die Zusammenfassung der Reibräder, des Verbindungselementes und des Federelementes, von dem die Reibräder zueinander federnd beaufschlagt werden, zu einer Baueinheit, die reitend von oben auf das Laufrad des Fahrwerks der Hängebahn aufgelegt werden kann, im Zusammenhang mit den mindestens teilweise und weitestgehend parallel und mit Abstand zur Schiene für das Laufrad angeordneten Zusatzschiene ein kompakter und konstruktiv einfacher Aufbau eines schienenverfahrbaren Fahrwerkes geschaffen, mit dem auch Steigungsund Gefällestrecken sowie ein Anfahren und Abbremsen mit hohen Lasten bewältigt werden kann. Durch die Zusammenfassung der für eine Reibschlußverstärkung eines Laufrades erforderlichen Bauteile zu einer Baueinheit ist es auch einfach möglich, bereits bestehende Fahrwerke von Hängebahnen nachzurüsten. Um die Baueinheit mit den Reibrädern auch außerhalb der Bereiche mit den parallel zu der Schiene verlaufenden Zusatzschienen in seiner auf dem Laufrad reitenden Position zu halten sowie in Bereichen mit der Zusatzschiene seitlich zu führen, ist vorgesehen, das Verbindungselement über ein Bolzenelement an dem Rahmen des Fahrwerks in einem dort angeordneten Führungsteil mit einer bogenförmigen Öffnung zu führen. Diese bogenförmige Führung weist eine Krümmung mit einem Kreisradius auf, dessen Mittelpunkt die Laufachse des Laufrades ist. Somit ist gewährleistet, daß die Baueinheit aus den Reibrädern, dem Verbindungselement und dem Federelement sich in Abhängigkeit von dem zur Verfügung stehenden Abstand zwischen der Oberfläche der Schiene und der Innenfläche der Zusatzschiene um die Achse des Laufrades in einem vorgesehenen Bereich bewegen können. Das Bolzenelement ist vorzugsweise an einer in Fahrtrichtung des Fahrwerks gesehen sich über das vordere Reibrad hinausersteckenden Verlängerung des Verbindungselementes angeordnet. Hierdurch ergibt sich eine schleppende und somit auf dem Laufrad selbstführende Anordnung der Reibräder mit dem Verbindungselement.

Desweiteren erweist sich als vorteilhaft, daß die Baueinheit nur begrenzt auf dem Laufrad verschwenkbar ist und zwar aus seiner Ruhestellung, in der das in Fahrtrichtung gesehen vordere Reibrad auf einem Niveau unterhalb der Vorderkante des Anfang der Zusatzschiene liegt, in eine Betriebsstellung schwenkbar ist, in der beide Reibräder im Kontakt mit dem Laufrad und der Zusatzschiene sind. Die Winkellage des Verbindungselementes in seiner Betriebstellung ist hierbei abhängig von dem Abstand zwischen der Lauffläche der Schiene und der Zusatzschiene. Durch die nach vorne geneigte Anordnung des vorderen Reibrades und des Verbindungselementes in seiner Ruhestellung ist ein besonders sanfter und einfacher Einlauf des steigungsfähigen Fahrwerkes in den Streckabschnitt mit einer Zusatzschiene möglich. Die Reibschlußverstärkung wird dadurch erreicht, daß das in Fahtrichtung gesehen hintere Rad im Gegensatz zu dem vorderen Rad sich in der Ruhestellung in einem angehobenen Zustand befindet und somit nach Kontakt mit dem Anfang der Zusatzschiene nach unten entlang des Laufrades verschoben wird und somit das vordere Laufrad in Richtung der Zusatzschiene zunächst anhebt und dann andrückt. Die bogenförmige Öffnung gestattet eine Verschwenkung der Baueinheit aus Reibrädern, Verbindungselement und Federelement zwischen der Ruhe- und der Betriebsstellung und innerhalb der Betriebsstellung.

Vorteilhafterweise ist an dem Verbindungselement im Bereich des in Fahrtrichtung gesehen vorderen Reibrades ein zusätzliches Gewicht angeordnet bzw. die Baueinheit derart austariert, daß während der Fahrt des Fahrwerkes entlang von Streckenabschnitten ohne Zusatzschienen das vordere Reibrad sich in einer nach unten geneigten Stellung entsprechend seiner Ruhestellung befindet. Diese Lage des vorderen Reibrades kann auch durch ein zusätzliches zwischen dem Verbindungselement und dem Rahmen des Fahrwerks angreifendes Federelement bewerkstelligt werden.

In einer bevorzugten Ausführungsform ist das Verbindungselement aus einem Schwingen- und einem Winkelteil und somit zweiteilig ausgebildet. Die beiden Teile sind über eine Schwenkachse, die parallel zur Laufachse des Laufrades ausgerichtet ist, miteinander verbunden und das der Schwenkachse gegenüberliegende Ende des Winkelteils ist mit dem Schwingenteil verbunden. Das Schwingenteil ist bogenförmig ausgebildet, das Winkelteil ist an einem Ende des Schwingenteils gelagert und hierbei das freie Ende des Winkelteils wiederum in Richtung des anderen Ende des Schwingenteils gerichtet. Damit nur eine begrenzte Beweglichkeit des Winkelteils gegenüber dem Schwingenteil möglich ist, die für den Ausgleich der Toleranzen bezüglich des Abstandes zwischen der Zusatzschiene und der Lauffläche der Schiene in der Betriebsstellung erforderlich ist, ist eine Führung des Winkelteils gegenüber dem Verbindungsteil über eine Stift-Langlochverbindung vorgesehen. Das Langloch ist hierbei an dem der Schwenkachse des Winkelteils gegenüberliegenden Ende des Winkelteils angeordnet und der Stift im Bereich der Mitte des Schwingenteils. Die Reibräder sind hierbei um quer zur Fahrtrichtung und parallel zur Achse des Laufrades ausgerichtete Achsen jeweils an der Mitte des Winkelteils und an dem in Fahrtrichtung gesehen vorderen Ende des Schwingenteils gelagert. Hierduch ist gewährleistet, daß auch bei Abstandsänderungen zwischen der Lauf- und Zusatzschiene die Reibräder und das Laufrad zur Übertragung der Antriebskräfte auf die Schienen gepresst werden.

Eine derartige Ausbildung des Fahrwerkes mit einer Reibschlußverstärkung des Laufrades über ein als Baueinheit ausgebildetes Verbindungselement mit Reibrädern eignet sich bevorzugt für den Einsatz von Einschienen-Elektrohängebahnen, die eine I-förmig ausgebildete Schiene aufweisen, auf deren Oberflansch das Laufrad abläuft und an dem Rahmen des Fahrwerks um vertikale Achsen drehbare Führungsrollen zur seitlichen Führung des Fahrwerks entlang der Flansche der Schiene angeordnet sind. Derartige Fahrwerke werden verwendet, um hieran Lastaufnahmemittel aufzuhängen, um beispielsweise Automobilteile zwischen einzelnen Fertigungsstationen zu transportieren. Bei diesen Fahrwerken sind die Lastaufnahmemittel mit einer Lasttraverse versehen, die um eine vertikale Achse schwenkbar mit dem angetriebenen Fahrwerk verbunden sind und an ihrem anderen Ende über eine weitere vertikale Achse mit einem antriebslosen Fahrwerk gelagert sind. Dieses antriebslose Fahrwerk weist ebenfalls Führungsrollen und ein nicht angetriebenes Tragrad auf. Das aus den beiden Fahrwerken und den Lastaufnahmemittel gebildete Schienenfahrzeug ermöglicht eine Durchfahrung von Vertikalbögen der Schienenstrecke bis zu einer Neigung der vertikalen Achse einer gedachten zur Schienenoberfläche senkrecht stehenden Achse von etwa 10°, da die Reibräder sich entsprechend um das Laufrad bewegen können und der Rahmen der Fahrwerke sowie die Lasttraverse ausreichend Abstand zur Schiene einhalten.

Die Erfindung wird nachfolgend anhand eines in einer Zeichnung dargestellten Ausführungsbeispiels näher beschrieben. Es zeigen:
- Figur 1: eine Seitenansicht einer Einschienen-Elektrohängebahn,
- Figur 2: eine Ausschnittsvergrößerung von Figur 1 aus dem Bereich des Antriebs und
- Figur 3: eine Draufsicht auf Figur 2.

Die Figur 1 zeigt eine Seitenansicht einer erfindungsgemäßen Hängebahn in Ausführung als Einschienen-Elektrohängebahn. Die Hängebahn besteht im wesentlichen aus einem Fahrwerk 1 mit einem als Elektromotor ausgebildeten Antrieb 2, daß über ein Laufrad 3 auf dem Oberflansch 4 einer I-förmigen Schiene 5 verfahrbar ist. Hierbei sind der Antrieb 2 und das Laufrad 3 über einen Rahmen 6 miteinander verbunden. Der C-förmig die Schiene 5 seitlich um greifende Rahmen 6 dient ebenfalls zur Aufnahme von Führungsrollen 7, die um senkrechte Achsen drehbar gelagert sind und an den Seitenflächen des Oberflansches 4 der Schiene 5 ablaufen. An dem dem Laufrad 3 abgewandten Ende des Rahmens 6 ist eine ebenfalls vertikalverlaufende Achse 8a gelagert, die Bestandteil eines Lastaufnahmemittels 9 ist.

Das Lastaufnahmemittel 9 weist eine Längstraverse 10 auf, die in Fahrtrichtung F mit Ihrer Längserstreckung verläuft und mit Ihrem einen Ende mit der Achse 8a verbunden ist. Das gegenüberliegende Ende der Längstraverse 10 ist über eine weitere Achse 8b, die ebenfalls vertikal verläuft, mit einem zweiten Fahrwerk 11 verbunden. Das Fahrwerk 11 weißt ebenfalls einen C-förmigen Rahmen 6 auf, an dem ebenfalls Führungsrollen 7 sowie ein um eine quer zur Fahrtrichtung und horizontal verlaufende Achse drehbares Tragrad 12 gelagert sind. Das Tragrad 12 ist gegenüber dem Laufrad 3 nicht angetrieben. Die beiden Fahrwerke 1 und 11, die über die Achsen 8a und 8b sowie die Längstraverse 10 miteinander verbunden sind, bilden ein Fahrzeug 13 an dem beispielsweise in einem Automobilwerk Automobilteile zwischen einzelnen Fertigungsstationen hängend transportiert werden können.

Die durch die Schiene 5 gebildeten Förderstrecken für derartige Fahrzeuge 13 verlaufen nicht nur geradlinig sondern weisen auch Horizontal- und Vertikalbögen auf. Um ein sicheres Anfahren und Abbremsen der Fahrzeuge mit schwerer Last zu ermöglichen und auch ein Durchfahren von Steigerungs- und Gefällestrecken, ist eine Reibschlußverstärkung des Laufrades 3 und ein zusätzlicher Antrieb des Fahrwerk 1 über an einer Zusatzschiene 14 ablaufende Reibräder 15 vorgesehen. Diese Reibschlußverstärkung erfolgt über eine oberhalb und mit Abstand zu dem Oberflansch 4 der Schiene 5 angeordnete Zusatzschiene 14, die mit zwei auf dem Laufrad 3 reitend angeordneten Reibrädern 15 zusammenwirkt. Im Bereich der Zusatzschiene 14 laufen die beiden Reibräder 15 an der Unterseite der Zusatzschiene 14 ab und pressen somit das Laufrad 3 zusätzlich auf die Lauffläche des Oberflansches 4 der Schiene 5 und werden über die Gegenkraft und eine Art Keilwirkung auch gegen die Zusatzschiene 14 gepresst.

Damit die Reibräder 15 eine derartige Kraft auf das Laufrad 3 und die Zusatzschiene 14 ausüben können, sind diese über quer zur Fahrrichtung F und horizontal verlaufende Achsen an einem gemeinsamen Verbindungselement 16 gelagert. Das Verbindungselement 16 ist zweiteilig aufgebaut und besteht aus einem Schwingenteil 17 und einem Winkelteil 18. Das Schwingenteil 17 ist von der Seite gesehen bogenförmig ausgebildet und an dessen in Fahrtrichtung F gesehen vorderen Ende ist das vordere Reibrad 15v gelagert. An dem dem vorderen Reibrad 15v gegenüberliegenden Ende des Schwingenteils 17 ist über eine Achse 19 ein Ende eines Schenkels des Winkelteils 18 gelagert. Die beiden Schenkel des Winkelteils 18 sind in etwa rechtwinkelig zueinander angeordnet und im Verbindungsbereich der beiden Schenkel ist das in Fahrtrichtung F gesehen hintere Reibrad 15h gelagert. An dem der Achse 19 abgewandten Ende des Winkelteils 18 ist ein parallel zur Laufachse 20 des Laufrades 3 verlaufender Stift 21 befestigt. Der Stift 21 ist in einem Langloch 22 geführt, das etwa in der Mitte des Schwingenteils 17 angeordnet ist (siehe Figur 2). Durch die Führung des Stiftes 21 in dem Langloch 22 ist der Abstand zwischen den beiden Reibrädern 15 in einem vorbestimmten Bereich verstellbar. Dieser Bereich ist so gewählt, daß die möglichen Toleranzen zwischen der Lauffläche des Oberflansches 4 der Schiene 5 und der inneren Lauffläche der Zusatzschiene 14 dadurch ausgeglichen werden können, daß die in Fahrtrichtung F gesehen vorne und hinten auf dem Laufrad 3 abrollenden Reibräder 15 sich aufeinander zu und voneinander weg bewegen können. Hierdurch ändert sich in Fahrtrichtung F gesehen der Abstand zwischen den Reibrädern 15 und somit auch deren Lage in Bezug auf die Laufachse 20 des Laufrades 3. Um den ständigen Kontakt der Reibrädern 15 auf der Oberfläche des Laufrades 3 und der Zusatzschiene 14 zu gewährleisten, sind das Schwingenteil 17 und das Winkelteil 18 über ein Federelement 23 gegeneinander vorgespannt. Das Federelement 23 greift hierzu an einem Ende an dem Stift 21 an und an dem anderen Ende über eine Schraubverbindung 24 an dem Schwingenteil 17 angrenzend an das vordere Reibrad 15v.

In der Figur 2 ist eine Ausschnittsvergrößerung von Figur 1 aus dem Bereich des Laufrades 3 und der Reibräder 15 dargestellt. Es ist ersichtlich, daß das Schwingenteil 17 über das vordere Reibrad 15v hinaus verlängert ist und ein quer zur Fahrtrichtung F verlaufendes Bolzenelement 25 aufweist, das in eine bogenförmige Öffnung 26 eingreift. Diese bögenförmige Öffnung 26 ist in einem an dem Rahmen 6 befestigten blechförmigen Tragelement 27 angeordnet und deren Krümmung kann durch einen Kreisbogenabschnitt beschrieben werden, wobei der Radius des Kreisbogens im Mittelpunkt der Laufachse 20 des Laufrades 3 seinen Ursprung hat. Durch die Verbindung des Schwingenteils 18 über das Bolzenelement 25 mit der Öffnung 26 ist gewährleistet, daß in Bereich der Schienen 5 ohne Zusatzschienen 14 die aus den Reibrädern 15, dem Verbindungselement 16 und dem Federelement 23 bestehende Baueinheit auf dem Laufrad 3 reitend gehalten und seitlich geführt wird. Da die zuvor beschriebene Baueinheit über das Bolzenelement 25 in Fahrtrichtung F gesehen schleppend an dem Rahmen 6 geführt wird, haben die Reibräder 15 die Möglichkeit sich auf dem Laufrad 3 selbsttätig zu zentrieren.

Desweiteren hat die Öffnung 26 die Aufgabe, eine Verschwenkbewegung der Baueinheit um das Laufrad 3 zu ermöglichen. Diese Verschwenkbewegung findet zwischen einer Ruhe- und einer Betriebsstellung der Baueinheit statt. In der Ruhestellung ist das vordere Reibrad 15v relativ zur Lauffläche des Oberflansches 4 gesehen auf einer Höhe angeordnet, daß zwischen der Zusatzschiene 14 und der Oberseite des Reibrades 15v ein Spalt verbleibt. Hierdurch ist ein sanftes und berührungsloses Einfahren des Reibrades 15v in den Bereich der Schiene 5 mit einer Zusatzschiene 14 möglich. In dieser Ruhestellung liegt das Bolzenelement 25 an dem unteren Ende der bogenförmigen Öffnung 26 auf. Diese Ruhestellung des vorderen Reibrades 15v wird durch eine Austarierung der Baueinheit aus Verbindungselement 16 und Reibrädern 15 in der Weise erreicht, daß der Schwerpunkt in Richtung des vorderen Reibrades 15v verschoben ist. Hierzu sind im Bereich des vorderen Endes des Schwingenteiles 17 zwei Gewichtselemente 28 angeordnet (siehe Figur 3). Grundsätzlich ist es auch möglich, die Baueinheit durch ein zusätzliches Federelement in der Ruhestellung zu halten.

Gleichzeitig ist in der Ruhestellung das hintere Reibrad 15h relativ zur Lauffläche der Schiene 5 gesehen auf einem Niveau angeordnet, so daß die Oberfläche des hinteren Reibrades 15h beim Einfahren des Fahrwerkes 1 in einen Abschnitt der Schiene 5 mit einer Zusatzschiene 14 mit einem abgeschrägten oder als Einlauftrichter ausgebildeten Anfangsabschnitt in Kontakt tritt und anschließend nach unten und zwischen die innere Fläche der Zusatzschiene 14 und der Schiene 5 gedrückt wird. Durch diesen Vorgang des Nachuntendrückens des hinteren Reibrades 15h , wobei auch gleichzeitig dieses Reibrad 15h relativ zum Laufrad gesehen nach hinten wandert, wird gleichzeitig das vordere Reibrad 15v abgehoben und dessen Oberfläche kommt in Kontakt mit der Innenfläche der Zusatzschiene 14. Da durch das Federelement 23 die Reibräder 15 zueinander beaufschlagt sind, wird diese Kraft durch Abstützung der Reibräder 15 an der Zusatzschiene 14 an das Laufrad 3 weitergegeben.

Für den Fall, daß sich der Abstand zwischen der Lauffläche auf dem Oberflansch 4 der Schiene 5 und der Innenseite der Zusatzschiene 14 ändert, würden die Reibräder 15, beaufschlagt durch das Federelement 23, sich sofort aufeinander zu oder voneinander weg bewegen und somit unter Beibehaltung der Andruckkraft auf das Laufrad 3 und die Zusatzschiene 14 die Abstandsänderung zwischen der Schiene 5 und der Zusatzschiene 14 ausgleichen.

Desweiteren ist aus der Figur 3 eine Draufsicht auf Figur 2 zu entnehmen. In dieser Draufsicht ist aus Gründen der Übersichtlichkeit die Zusatzschiene 14 nicht dargestellt. Dieser Figur 3 ist der grundsätzliche Aufbau des Verbindungselementes 16 zu entnehmen. Es ist ersichtlich, daß das Schwingenteil 17 und das Winkelteil 18 jeweils in doppelter Ausfertigung vorhanden ist und zwischen den beiden jeweiligen Teilen des Schwingenteils 17 und des Winkelteils 18 die Reibräder 15 über Achsen gelagert sind. Somit ist eine exakte Führung der den Reibschluß verstärkenden Reibräder 15 gewährleistet. Desweiteren ist der Aufbau des Federelementes 23 aus zwei Federn ersichtlich. Auch ist im Bereich des vorderen Endes des Schwingenteils 17 die Anordnung der Gewichtselemente 28 im Bereich des Bolzenelementes 25 ersichtlich. Die Gewichtselemente 28 sind an den Innenseiten der jeweiligen Schwingenteil 17 angeordnet sowie zylinderförmig ausgebildet. An den den Schwingenteilen 17 gegenüberliegenden Enden der Gewichtselemente 28 schließt sich jeweils unter Beibehaltung eines geringen Spaltes das Tragelement 27 mit der Öffnung 26 an. Durch die flächige Anlage der Enden der Gewichtselemente 28 an dem Tragelement 27 ist zusätzlich eine seitliche Führung der Reibräder 15 auf dem Laufrad 3 gewährleistet.

### Bezugszeichenliste

- 1: Fahrwerk
- 2: Antrieb
- 3: Laufrad
- 4: Oberflansch
- 5: Schiene
- 6: Rahmen
- 7: Führungsrollen
- 8 a,b: Achse
- 9: Lastaufnahmemittel
- 10: Lasttraverse
- 11: Fahrwerk
- 12: Tragrad
- 13: Fahrzeug
- 14: Zusatzschiene
- 15 v,h: Reibräder
- 16: Verbindungselement
- 17: Schwingenteil
- 18: Winkelteil
- 19: Achse
- 20: Laufachse
- 21: Stift
- 22: Langloch
- 23: Federelement
- 24: Schraubverbindung
- 25: Bolzenelement
- 26: Öffnung
- 27: Tragelement
- 28: Gewichtselement

- F: Fahrtrichtung

## Patentansprüche

1. Hängebahn, insbesondere Einschienen-Elektrohängebahn, mit mindestens einem auf Schienen (5) verfahrbaren Fahrwerk (1), mit einem antreibbaren Laufrad (3) und mit mindestens zwei in Fahrtrichtung (F) voneinander beabstandeten auf dem Laufrad (3) anliegenden und voneinander beabstandeten Reibrädern (15), die über ein Verbindungselement (16) an dem Fahrwerk geführt sind und über ein Federelement (23) derart gegeneinander verspannt sind, daß im Bereich einer mindestens teilweise weitestgehend parallel und mit Abstand zur Schiene (5) angeordneten Zusatzschiene (14) die zusätzlich an der Zusatzschiene (14) anliegenden Reibräder (15) in ihrer Betriebsstellung das Laufrad (3) mit Druck beaufschlagen,
**dadurch gekennzeichnet,**
**daß** die Reibräder (15), das Verbindungselement (16) und das Federelement (23) eine auf dem Laufrad (3) aufliegende Baueinheit bilden, die über ein Führungselement mit einer bogenförmigen Öffnung (26) derart an dem Fahrwerk (1) geführt ist, daß die Baueinheit um das Laufrad (3) herum aus ihrer Betriebsstellung in eine Ruhestellung bewegbar ist, in der das in Fahrtrichtung (F) gesehen vordere Reibrad (15) in den Zwischenraum zwischen der Schiene (5) und der Zusatzschiene (14) einfahrbar ist, und von dem in Fahrtrichtung (F) gesehen hinteren Reibrad (15h) durch den Kontakt mit der Zusatzschiene (14) in Betriebsstellung verschwenkbar ist.

2. Hängebahn nach Anspruch 1,
**dadurch gekennzeichnet,**
**daß** an dem Verbindungselement (16) im Bereich des in Fahrtrichtung (F) gesehen vorderen Reibrades (15v) ein Gewichtselement (28) angeordnet ist, über das die Baueinheit in Ruhestellung außerhalb der Bereiche mit Zusatzschienen (14) haltbar ist.

3. Hängebahn nach Anspruch 1,
**dadurch gekennzeichnet,**
**daß** an dem Verbindungselement (16) im Bereich des in Fahrtrichtung (F) gesehen vorderen Reibrades (15v) ein an dem Fahrwerk (1) befestigtes, zweites Federelement (23) angreift, über das die Baueinheit in Ruhestellung haltbar ist.

4. Hängebahn nach einem der Ansprüche 1 bis 3,
**dadurch gekennzeichnet,**
**daß** das Führungselement aus einem an dem Verbindungselement (16) angeordneten Bolzenelement (25) und einem an dem Rahmen (6) des Fahrwerks (1) angeordneten Tragelement (27) mit einer bogenförmigen Öffnung (26) für das Bolzenelement (25) besteht und die Krümmung der Öffnung (26) einen Kreisradius aufweist, dessen Mittelpunkt die Laufachse (20) des Laufrades (3) ist.

5. Hängebahn nach einem der Ansprüche 1 bis 4,
**dadurch gekennzeichnet,**
**daß** das Verbindungselement (16) zweiteilig ausgebildet ist und aus einem Schwingenteil (17) und einem Winkelteil (18) besteht, die über eine Schwenkachse (8) gelenkig miteinander verbunden sind und das der Schwenkachse (8) gegenüberliegende Ende des Winkelteils (18) über das Federelement (23) mit dem Schwingenteil (17) verbunden ist.

6. Hängebahn nach Anspruch 5,
**dadurch gekennzeichnet,**
**daß** an dem der Achse (8) gegenüberliegende Ende des Winkelteils (18) des Verbindungselements (16) ein Stift (21) angeordnet ist, der in ein an dem Schwingenteil (17) angeordnetes Langloch (22) eingreift und das Winkelteil (18) somit zwischen zwei Endstellungen relativ zu dem Schwingenteil (17) verschwenkbar ist.

7. Hängebahn nach Anspruch 5 oder 6,
**dadurch gekennzeichnet,**
**daß** das in Fahrtrichtung (F) gesehen vordere Reibrad (15v) im Bereich des vorderen Endes des Schwingenteils (17) und das in Fahrtrichtung (F) gesehen hintere Reibrad (15h) in der Mitte des Winkelteils (18) jeweils um eine quer zur Fahrtrichtung (F) ausgerichtete Achse (8) gelagert ist.

8. Hängebahn nach einem der Ansprüche 4 bis 7,
**dadurch gekennzeichnet,**
**daß** das Schwingenteil (17) über das in Fahrtrichtung (F) gesehen vordere Reibrad (15v) hinaus verlängert ist und an diesem Ende der Stift (21) angeordnet ist.

9. Hängebahn nach einem der Ansprüche 1 bis 8,
**dadurch gekennzeichnet,**
**daß** die Schiene (5) I-förmig ausgebildet ist, an dem Fahrwerk (1) ein Antrieb (2) zum Antrieb des Laufrads (3) und um vertikale Achse drehbare Führungsrollen (7) zur seitlichen Führung des Fahrwerk (1) an der Schiene (5) angeordnet sind, daß das Laufrad (3) auf dem Oberflansch der Schiene (5) abläuft und an dem Fahrwerk (1) ein Lastaufnahmemittel (9) aufgehängt ist.

10. Hängebahn nach Anspruch 9,
**dadurch gekennzeichnet,**
**daß** das Lastaufnahmemittel (9) eine Lasttraverse (10) aufweist, die um eine vertikale Achse (19) schwenkbar mit dem angetriebenen Fahrwerk (1) verbunden ist und an ihrem anderen Ende über eine weitere vertikale Achse (8a) mit einem antriebslosen Fahrwerk (1) mit Führungsrollen (7) und einem Tragrad (12) verbunden ist.

## Claims

1. Overhead conveyor, in particular single-rail electric overhead conveyor, having at least one travelling-gear mechanism (1) which can be displaced on rails (5), having a driveable running wheel (3), and having at least two friction wheels (15) which are spaced apart from one another in the direction of travel (F), butt against the running wheel (3), are guided on the travelling-gear mechanism via a connecting element (16) and are braced in relation to one another via a spring element (23) such that, in the region of an additional rail (14) arranged, at least in part, to the greatest extent parallel to, and at a distance from, the rail (5), the friction wheels (15), which additionally butt against the additional rail (14), subject the running wheel (3) to pressure in their operating position, **characterized in that** the friction wheels (15), the connecting element (16) and the spring element (23) form a structural unit which rests on the running wheel (3) and is guided on the travelling-gear mechanism (1), via a guide element with an arcuate opening (26), such that the structural unit can be moved, around the running wheel (3), from its operating position into a rest position, in which the front friction wheel (15), as seen in the direction of travel (F), can be moved into the interspace between the rail (5) and the additional rail (14), and can be pivoted into the operating position by the rear friction wheel (15h), as seen in the direction of travel (F), by way of the contact with the additional rail (14).

2. Overhead conveyor according to Claim 1, **characterized in that** arranged on the connecting element (16) in the region of the front friction wheel (15v), as seen in the direction of travel (F), is a weighting element (28) via which the structural unit can be kept in the rest position outside the regions with additional rails (14).

3. Overhead conveyor according to Claim 1, **characterized in that** acting on the connecting element (16) in the region of the front friction wheel (15v), as seen in the direction of travel (F), is a second spring element (23), which is fastened on the travelling-gear mechanism (1) and via which the structural unit can be kept in the rest position.

4. Overhead conveyor according to one of Claims 1 to 3, **characterized in that** the guide element comprises a bolt element (25), which is arranged on the connecting element (16), and a carrying element (27), which is arranged on the frame (6) of the travelling-gear mechanism (1) and has an arcuate opening (26) for the bolt element (25), and the curvature of the opening (26) has a circle radius of which the centre point is the running axis (20) of the running wheel (3).

5. Overhead conveyor according to one of Claims 1 to 4, **characterized in that** the connecting element (16) is designed in two parts and comprises a rocker part (17) and an angle part (18), which are connected in an articulated manner to one another via a pivoting spindle (8), and that end of the angle part (18) which is located opposite the pivoting spindle (8) is connected to the rocker part (17) via the spring element (23).

6. Overhead conveyor according to Claim 5, **characterized in that** arranged at that end of the angle part (18) of the connecting element (16) which is located opposite the spindle (8) is a pin (21) which engages in a slot (22), arranged on the rocker part (17), and the angle part (18) can thus be pivoted relative to the rocker part (17) between two end positions.

7. Overhead conveyor according to Claim 5 or 6, **characterized in that** the front friction wheel (15v), as seen in the direction of travel (F), is mounted in the region of the front end of the rocker part (17), and the rear friction wheel (15h), as seen in the direction of travel (F), is mounted in the centre of the angle part (18), in each case about a spindle (8) which is oriented transversely to the direction of travel (F).

8. Overhead conveyor according to one of Claims 4 to 7, **characterized in that** the rocker part (17) is extended beyond the front friction wheel (15v), as seen in the direction of travel (F), and the pin (21) is arranged at this end.

9. Overhead conveyor according to one of Claims 1 to 8, **characterized in that** the rail (5) is of I-shaped design, a drive (2) for driving the running wheel (3) is arranged on the travelling-gear mechanism (1) and guide rollers (7) which can be rotated about a vertical axis, and are intended for guiding the travelling-gear mechanism (1) laterally, are arranged on the rail (5), and **in that** the running wheel (3) runs on the top flange of the rail (5) and a load-bearing means (9) is suspended on the travelling-gear mechanism (1).

10. Overhead conveyor according to Claim 9, **characterized in that** the load-bearing means (9) has a load crossmember (10) which is connected to the driven travelling-gear mechanism (1) such that it can be pivoted about a vertical spindle (19), and which, at its other end, is connected, via a further vertical spindle (8a), to a drive-free travelling-gear mechanism (11) with guide rollers (7) and a carrying wheel (12).

## Revendications

1. Convoyeur suspendu, notamment convoyeur suspendu électrique monorail, comportant au moins un train (1) de roulement qui peut être déplacé sur un rail (5) et qui comporte une roue (3) de roulement pouvant être entraînée et au moins deux roues (15) de friction mutuellement distantes dans la direction (F) de marche, appliquées sur la roue (3) de roulement, qui sont guidées sur le train de roulement au moyen d'un élément (16) de liaison et qui, au moyen d'un élément (23) de ressort, sont contraintes l'une par rapport à l'autre de telle sorte que, dans la zone d'un rail (14) supplémentaire disposé au moins partiellement en étant essentiellement parallèle au rail (5) et à distance de ce dernier, les roues (15) de friction, qui s'appliquent en outre contre le rail (14) supplémentaire, appliquent une pression dans leur position de service à la roue (3) de roulement,
**caractérisé en ce que** les roues (15) de friction, l'élément (16) de liaison et l'élément (23) de ressort forment une unité de construction qui s'appuie sur la roue (3) de roulement et qui, au moyen d'un élément de guidage pourvu d'une ouverture (26) en arc, est guidée sur le train (1) de roulement de telle sorte que l'unité de construction peut être déplacée, autour de la roue (3) de roulement, de sa position de service dans une position de repos dans laquelle la roue (15v) de friction avant, en vue dans la direction (F) de marche, peut être rentrée dans l'espace intermédiaire entre le rail (5) et le rail (14) supplémentaire, et peut être pivotée en position de service par la roue (15h) de friction arrière, en vue dans la direction (F) de marche, par le contact avec le rail (14) supplémentaire.

2. Convoyeur suspendu suivant la revendication 1, **caractérisé en ce qu'**il est disposé sur l'élément (16) de liaison dans la région de la roue (15v) de friction avant, en vue dans la direction (F) de marche, un élément (28) formant masselotte, au moyen duquel l'unité de construction peut être maintenue en position de repos en dehors des zones pourvues de rails (14) supplémentaires.

3. Convoyeur suspendu suivant la revendication 1, **caractérisé en ce qu'**un deuxième élément (23) de ressort, fixé sur le train (1) de roulement et au moyen duquel l'unité de construction peut être maintenue en position de repos, agit sur l'élément (16) de liaison dans la région de la roue (15v) de friction avant, en vue dans la direction (F) de marche.

4. Convoyeur suspendu suivant l'une des revendications 1 à 3, **caractérisé en ce que** l'élément de guidage est constitué d'un élément (25) formant pivot disposé sur l'élément (16) de liaison et d'un élément (27) porteur disposé sur le bâti (6) du train (1) de roulement et pourvu d'une ouverture (26) en arc pour l'élément (25) formant pivot, et la courbure de l'ouverture (26) possède un rayon de courbure dont le centre est l'axe (20) de roulement de la roue (3) de roulement.

5. Convoyeur suspendu suivant l'une des revendications 1 à 4, **caractérisé en ce que** l'élément (16) de liaison est réalisé en deux parties et est constitué d'une partie (17) formant bielle et d'une partie (18) en équerre, qui sont mutuellement reliées en articulation par l'intermédiaire d'un axe (19) de pivotement, et l'extrémité de la partie (18) en équerre qui est opposée à l'axe (19) de pivotement est reliée à la partie (17) formant bielle par l'intermédiaire de l'élément (23) de ressort.

6. Convoyeur suspendu suivant la revendication 5, **caractérisé en ce qu'**une broche (21) est disposée à l'extrémité de la partie (18) en équerre de l'élément (16) de liaison qui est opposée à l'axe (19), broche qui pénètre dans un trou (22) oblong prévu sur la partie (17) formant bielle, de sorte que la partie (18) en équerre peut pivoter entre deux positions finales par rapport à la partie (17) formant bielle.

7. Convoyeur suspendu suivant la revendication 5 ou 6, **caractérisé en ce que** la roue (15v) de friction avant en vue dans la direction (F) de marche, dans la région de l'extrémité avant de la partie (17) formant bielle, et la roue (15h) de friction arrière en vue dans la direction (F) de marche, au milieu de la partie (18) en équerre, sont chacune montées sur un axe respectif orienté transversalement à la direction (F) de marche.

8. Convoyeur suspendu suivant l'une des revendications 4 à 7, **caractérisé en ce que** la partie (17) formant bielle est prolongée au-delà de la roue (15v) de friction avant, en vue dans la direction (F) de marche, et la broche (21) est disposée à cette extrémité.

9. Convoyeur suspendu suivant l'une des revendications 1 à 8, **caractérisé en ce que** le rail (5) est réalisé en forme de I, et un entraînement (2) pour entraîner la roue (3) de roulement et des galets (7) de guidage, pour le guidage latéral du train (1) de roulement sur le rail (5), sont disposés sur le train (1) de roulement, et **en ce que** la roue (3) de roulement roule sur l'aile supérieure du rail (5), et un moyen (9) récepteur de charge est suspendu au train (1) de roulement.

10. Convoyeur suspendu suivant la revendication 9, **caractérisé en ce que** le moyen (9) récepteur de charge comporte une entretoise (10) porteuse de charge, qui est reliée au train (1) de roulement entraîné à pivotement autour d'un axe (8a) vertical et qui, à son autre extrémité, est reliée par l'intermédiaire d'un autre axe (8b) vertical à un train (1) de roulement non entraîné, pourvu de galets (7) de guidage et d'une roue (12) porteuse.
